# EUROPÄISCHE PATENTSCHRIFT

(11) **EP 0 070 997 B1**
(45) Veröffentlichungstag und Bekanntmachung des Hinweises auf die Patenterteilung: **05.03.1986**
(21) Anmeldenummer: 82104740.4
(22) Anmeldetag: 29.05.1982
(51) Int. Cl.: G07F 7/06, A47F 10/04

(54) **Einrichtung zum Sicherstellen einer ordnungsgemässen Rückgabe von ausgeliehenen Einkaufswagen**
Device to ensure the proper return of borrowed shopping trolleys
Dispositif pour assurer la restitution correcte de chariots prêtés

(30) Priorität: 23.07.1981 DE 8121677 U
(43) Veröffentlichungstag der Anmeldung: 09.02.1983
(73) Patentinhaber: Wieth, Franz, D-8034 Germering (DE); Sonnendorfer, Horst, D-8034 Germering (DE)
(72) Erfinder: Wieth, Franz, D-8034 Germering (DE); Sonnendorfer, Horst, D-8034 Germering (DE)
(74) Vertreter: von Kirschbaum, Albrecht, Dipl.-Ing.

## Beschreibung

Die Erfindung betrifft eine Einrichtung zum Sicherstellen einer ordnungsgemäßen Rückgabe von ausgeliehenen Einkaufswagen nach dem Oberbegriff des Anspruchs 1.

Derartige Einrichtungen sind vorzugsweise für Einkaufszentren, Supermärkte, Selbstbedienungsmärkte u. ä. vorgesehen. Solche Märkte standen in zunehmendem Maße vor dem Problem, daß ihre Einkaufswagen von den Kunden nach dem Entladen nicht mehr zu den Eingängen oder den Entnahmestellen zurückgebracht werden, sondern irgendwo auf dem Parkplatz, vorzugsweise in unmittelbarer Nähe des geparkten Autos stehen gelassen werden. Diese wahllos abgestellten Einkaufswagen müssen dann oft unter großem Personalaufwand ständig eingesammelt werden, damit an den Eingängen bzw. den Entnahmestellen immer eine ausreichende Anzahl Einkaufswagen bereitsteht.

Um diese unnötige Arbeit und die damit verbundenen hohen Personalkosten einzusparen, sind die zur Verfügung gestellten Einkaufswagen an ganz bestimmten Entnahmestellen meistens in der Nähe der Eingänge ineinandergeschoben abgestellt und fest miteinander verbunden. Wie in der DE-A-2 900 367 dargestellt und beschrieben ist, ist hierzu an jedem Einkaufswagen eine durch Wertmarken betätigbare Verriegelungsvorrichtung angebracht, an welcher eine Öffnung vorgesehen ist, in welche eine Art Schlüssel eingeführt werden kann, welcher über eine flexibel Verbindungskette mit dem jeweiligen Einkaufswagen verbunden ist. Diese Verriegelungsvorrichtung ist so ausgeführt, daß ein in ihre Öffnung eingeführter Schlüssel nur dann aus der Öffnung herausgezogen werden kann, wenn eine Wertmarke in die Verriegelungseinrichtung eingebracht ist.

Diese Wertmarke kann nur dann wieder zurückerhalten werden, wenn der Wagen an die vorgesehene Rückgabe- bzw. Entnahmestelle zurückgebracht wird und ein dort angebrachter Schlüssel bzw. ein Schlüssel eines bereits vorher abgestellten Einkaufswagens in die Öffnung der Verriegelungseinrichtung des gerade zurückgebrachten Wagens eingeführt wird.

Um den letzten abgestellten Wagen entnehmen zu können, muß somit ein Kunde eine Wertmarke in die an dem Einkaufswagen angebrachte Verriegelungseinrichtung einbringen. Hierdurch wird dann die über die Verbindungskette hergestellte, feste Verbindung zwischen dem letzten Wagen und dem vorletzten, abgestellten Wagen bzw. der Entnahmestelle gelöst, und der letzte abgestellte Wagen kann entnommen werden. Wenn der Kunde dann den Einkaufswagen an eine der vorgesehenen Rückgabestellen, welche im allgemeinen gleich die Entnahmestellen für neue Kunden sind, zurückbringt und ihn beispielsweise in einen bereits abgestellten Wagen hineinschiebt und an diesem ankoppelt, indem er den an dem bereits abgestellten Wagen angebrachten Schlüssel in die Öffnung der an dem gerade zurückgebrachten Wagen vorgesehenen Verriegelungseinrichtung einführt, erhält er die eingeworfene Münze zurück.

Aufgrund der Ausführung und der Anbringung der Verriegelungseinrichtung an dem Einkaufswagen ist es bei den bekannten Vorrichtungen in vielen Fällen für den Kunden unbequem und mühsam, eine Wertmarke in die am Einkaufswagen angebrachte Verriegelungseinrichtung einzubringen. Nachteilig bei den bekannten, an Einkaufswagen angebrachten Verriegelungseinrichtungen ist ferner, daß sie, nicht ohne weiteresr auf andere Wertmarken, beispielsweise größer dimensionierte Wertmarken, umgerüstet werden können. Ferner sind bei der bekannten Vorrichtung keine Maßnahmen vorgesehen, durch welche verhindert werden kann, daß, wenn Einkaufswagen benachbarter Einkaufsmärkte mit demselben System ausgerüstet sind, deren Einkaufswagen gegeneinander ausgetauscht und vermischt werden können.

Aufgabe der Erfindung ist es daher, eine einfach kodierbare und besonders einfach und bequem bedienbare Einrichtung zum Sicherstellen einer ordnungsgemäßen Rückgabe von ausgeliehenen Einkaufswagen so auszubilden, daß eine am Einkaufswagen angebrachte Verriegelungseinrichtung ohne irgendwelche Schwierigkeiten auf unterschiedliche Wertmarken umrüstbar ist, und daß ein Vermischen und ein dadurch bedingtes Verwechseln von Einkaufswagen verschiedener nebeneinander liegender Supermärkte wirksam verhindert werden kann.

Gemäß der Erfindung ist dies bei einer Einrichtung nach dem Oberbegriff des Anspruchs 1 durch die Merkmale im kennzeichnenden Teil des Anspruchs 1 erreicht. Vorteilhafte Weiterbildungen der Erfindung sind in den Unteransprüchen angegeben.

Bei der erfindungsgemäßen Einrichtung ist als Wertmarkenträger eine in die Verriegelungseinrichtung hineinschiebbare Taste mit Einwurfschlitz vorgesehen. Um den letzten Wagen beispielsweise von einer bereits abgestellten Reihe von Wagen zu lösen, braucht dann nur eine Wertmarke in den Einwurfschlitz hineingesteckt zu werden und die Taste in die Verriegelungseinrichtung hineingedrückt zu werden ; das heißt die erfindungsgemäße Einrichtung ist für den Kunden besonders einfach und bequem bedienbar. Obendrein ist in der hineinschiebbaren Taste ein auch im späteren Betrieb jederzeit auswechselbarer Wertmarkeneinsatz vorgesehen, so daß die Verriegelungseinrichtung jederzeit beispielsweise auf anders dimensionierte Wertmarken umgerüstet werden kann.

Um ein Vermischen oder Vertauschen der Einkaufswagen benachbarter Supermärkte zu verhindern, sind sowohl an der Verriegelungseinrichtung als auch am fest angebrachten Schlüssel ein verdrehbarer und in der gewünschten Stellung fixierbarer Ring vorgesehen, so daß bei der erfindungsgemäßen Einrichtung in einfacher Weise auch eine Kodierung vorgenommen werden kann. Ein Vertauschen oder Vermischen von Einkaufswagen benachbarter Märkte kann somit in einfacher Weise dadurch verhindert werden, daß die an den Einkaufswagen benachbarter Märkte angebrachten, erfindungsgemäßen Einrichtungen, d. h. die verdrehbaren Ringe an der Verriegelungseinrichtung und die zugeordneten Ringe am freien Ende der Schlüssel, unterschiedlich eingestellt und damit unterschiedlich kodiert werden.

Ferner steht von dem Schlüssel ein im Querschnitt S-förmiger Einführteil vor, an dessen vorderem Ende ein Loch, insbesondere ein Langloch ausgebildet ist, damit nach dem Einführen eines an jedem Einkaufswagen flexibel angebrachten Schlüssels in eine Öffnung an der Oberseite einer Verriegelungseinrichtung ganz spezielle, in dieser vorgesehene Verriegelungen ver- bzw. entriegelt werden. Gleichzeitig ist dann dadurch auch verhindert, daß durch Einführen einfacher Hilfsmittel, wie beispielsweise eines Schraubendrehers oder eines S-förmig ausgebildeten Teils, der Wertmarkenträger entriegelt werden kann und die eingebrachte Wertmarke entnommen werden kann, ohne daß der Wagen ordnungsgemäß zurückgebracht und abgestellt worden ist.

Nachstehend wird die Erfindung anhand einer bevorzugten Ausführungsform im einzelnen erläutert. Es zeigen :
Figur 1 einen Teil einer perspektivischen Ansicht einer Verriegelungseinrichtung, wobei das Einführen eines Schlüssels schematisch angedeutet ist, und
Figur 2 eine vergrößerte schematische Draufsicht auf den Schlüssel.

In Fig. 1 ist in perspektivischer Ansicht ein Teil einer Verriegelungseinrichtung 1 dargestellt, die vorzugsweise in der Griffmitte eines nicht näher dargestellten Einkaufswagens befestigt ist. In Fig. 1 steht von der linken Seitenfläche der Verriegelungseinrichtung als Wertmarkenträger eine Taste 2 vor, in der ein auswechselbarer Wertmarkeneinsatz 21 mit einem Einwurfschlitz 22 vorgesehen ist. Ferner ist in Fig. 1 an der Oberseite der Verriegelungseinrichtung 1 ein in verschiedene Stellungen verdrehbarer und anschließend dort fixierbarer, erster Ring 11 vorgesehen, in dessen Inneres zwei sich gegenüberliegende Vorsprünge 110 hineinragen.

Ferner ist in Fig. 1 noch ein Schlüssel 3 dargestellt, der, wie durch eine Pfeil angedeutet ist, in der dargestellten Lage der Taste 2 eigentlich in eine Öffnung 12 in dem verdrehbaren, ersten Ring 11 eingeführt sein müßte, der aber, um seine Ausbildung im einzelnen genauer zeigen zu können, als separates Teil dargestellt ist. Der Schlüssel 3 weist einen ebenfalls in mehrere Stellungen verdrehbaren und in einer der gewünschten Stellungen fixierbaren, zweiten Ring 32 auf, in dessen Umfangsfläche zwei einander gegenüberliegende Einschnitte 320 ausgebildet sind. Hierbei sind der Außendurchmesser des zweiten Rings 32 und die Form der Einschnitte 320 so bemessen, daß sie in den ersten Ring 11 bzw. in die an diesem ausgebildeten Vorsprünge 110 passen.

Von dem freien Ende des Schlüssels 3 steht ein im Querschnitt S-förmiger Einführteil 31 vor, an dessen vorderen Ende ein Langloch 310 ausgebildet ist, während an seinem gegenüberliegenden Ende ein nicht näher dargestelltes, flexibels Verbindungsmittel angreift, das mit seinem anderen Ende an dem in Fig. 1 nicht dargestellten, unteren Ende der Verriegelungseinrichtung 1 befestigt ist.

Wie aus Fig. 2 zu ersehen ist, sind auf der Unterseite 30 des Schlüssels 3 eine Anzahl, beispielsweise zwölf, in gleichen Winkelabständen voneinander angeordnete Einstellmarkierungen 33 aufgebracht. Dies bedeutet, daß der zweite Ring 32 in der dargestellten Ausführungsform in zwölf verschiedene Stellungen verdreht werden kann, so daß die erfindungsgemäße Einrichtung beispielsweise in zwölf verschiedenen Einstellungen kodierbar ist. Selbstverständlich muß der erste Ring 11 an der Verriegelungseinrichtung 1 dem zweiten Ring 32 entsprechend eingestellt werden, damit der Einführteil 31 und der Ring 32 mit seinen Einschnitten 320 in den ersten Ring 11 eingeführt werden können.

Durch eine unterschiedliche Einstellung der beiden Ringe an der Verriegelungseinrichtung bzw. an dem Schlüssel, welche beispielsweise Einkaufswagen benachbarter Supermärkte zugeordnet sind, kann, wie vorstehend bereits ausgeführt, ein Vermischen und Vertauschen der Einkaufswagen von zwei benachbarten Märkten wirksam verhindert werden.

Um den letzten abgestellten Wagen einer Reihe ineinandergeschobener Einkaufswagen entnehmen zu können, an deren Griffmitte jeweils eine Verriegelungseinrichtung 1 angebracht ist und die über flexibel gehalterte und in die Ringe 11 der jeweils an vorderen Einkaufswagen angebrachten Verriegelungseinrichtungen eingeführte und verriegelte Schlüssel 3 fest miteinander verbunden sind, muß ein Kunde eine Wertmarke in den Einwurfschlitz 22 der Taste der Verriegelungseinrichtung, welche an dem zuletzt hineingeschobenen und damit vordersten Einkaufswagen angebracht ist, hineinstecken und dann die Taste 2 in die Verriegelungseinrichtung 1 hineindrücken. Dadurch wird dann der am vorletzten Wagen angebrachte Schlüssel 3 entriegelt und kann aus dem ersten Ring 11 des zuletzt abgestellten und damit vordersten Wagens herausgezogen werden. Dadurch ist dann der letzte bzw. der zuletzt hineingeschobene Wagen nicht mehr mit dem nächsten Wagen verbunden und kann entnommen und zweckentsprechend benutzt werden.

Damit der Kunde die in den Einwurfschlitz 22 gesteckte Wertmarke wieder zurückerhält, muß er den von ihm nicht mehr benötigten Einkaufswagen zu einer der vorgesehene Rückgabe- oder Sammelstellen zurückbringen und in den letzten, bereits abgestellten Wagen soweit hineinschieben, daß er den an diesem letzten Wagen über das flexibel Verbindungsglied angebrachten Schlüssel 3 in den an seiner Verriegelungseinrichtung eingebrachten Ring 11 einführen kann.

Durch das Einführen des Schlüssels 3 wird dann die Taste 2 entriegelt und automatisch aus der Verriegelungseinrichtung in die in Fig. 1 dargestellte Lage gebracht ; der Kunde kann dann die von ihm vorher in den Einwurfschlitz 22 der Taste 2 hineingesteckte Wertmarke herausnehmen.

## Patentansprüche

1. Einrichtung zum Sicherstellen einer ordnungsgemäßen Rückgabe von ausgeliehenen Einkaufswagen mit einer an jedem Einkaufswagen befestigten, wertmarkenbetätigten Verriegelungseinrichtung (1), die mit einer Öffnung (12) zur Aufnahme eines an jedem Einkaufswagen über ein flexibles Verbindungsmittel befestigten Schlüssels (3) versehen ist, und bei der Vorkehrungen getroffen sind, die bewirken, daß ein in die Öffnung (12) eingeführter Schlüssel (3) nur bei eingesetzter Wertmarke aus der Öffnung entfernbar ist und die eingesetzte Wertmarke nur bei in die Öffnung (12) eingeführtem Schlüssel (3) wieder freigegeben wird, dadurch gekennzeichnet, daß als Aufnahmeeinrichtung für die Wertmarke an einer Seite der Verriegelungsvorrichtung (1) eine in diese hineinschiebbare Taste (2) mit einem auswechselbaren Wertmarkeneinsatz (21) angeordnet ist, daß das in die schlüsselaufnehmende Öffnung (12) der Verriegelungsvorrichtung (1) einzuführende Ende (31) des Schlüssels (3) einen S-förmigen Querschnitt aufweist, daß die schlüsselaufnehmende Öffnung (12) an der Oberseite der Verriegelungsvorrichtung (1) angebracht und mit einem in mehrere Stellungen verdrehbaren und dort fixierbaren, ersten Ring (11) versehen ist, daß an dem Schlüssel (3) ein ebenfalls in mehrere Stellungen verdrehbarer und dort fixierbarer zweiter Ring (32) vorgesehen ist und daß der erste und zweite Ring derart gestaltet und angeordnet sind, daß sie zusammen mit dem Schlüsselende mit S-förmigem Querschnitt die Einführung eines Schlüssels (3) in eine Öffnung (12) der Verriegelungsvorrichtung nur bei bestimmten, aufeinander abgestimmten Stellungen der genannten Ringe (11, 32) erlauben.

2. Einrichtung nach Anspruch 1, dadurch gekennzeichnet, daß der Außendurchmesser des zweiten, am Schlüssel (3) vorgesehenen Rings (32) dem Innendurchmesser des ersten, an der Öffnung (12) der Verriegelungsvorrichtung (1) angebrachten Rings (11) angepaßt ist und daß ins Innere des ersten Rings (11) sich gegenüberliegende Vorsprünge (110) hineinragen, denen am Außenumfang des zweiten Rings (32) angebrachte Einschnitte (320) entsprechen.

3. Einrichtung nach einem der Ansprüche 1 oder 2, dadurch gekennzeichnet, daß an der innerhalb des zweiten Rings (32) liegenden Stirnfläche des Schlüssels (3) Einstellmarkierungen (33) in vorgegebenen Winkelabständen angebracht sind.

4. Einrichtung nach Anspruch 1, dadurch gekennzeichnet, daß das in die schlüsselaufnehmende Öffnung (12) der Verriegelungsvorrichtung (1) einzuführende Ende (31) des Schlüssels (3) eine vorzugsweise als Langloch (310) ausgebildete Öffnung aufweist.

## Claims

1. Equipment for the ensuring of a proper return of lent shopping trolleys with a latching device (1), which is fastened to each shopping trolley, actuated by a value token and provided with an opening (12) for the reception of a key (3) fastened by way of a flexible connecting means to each shopping trolley, and in which precautions are taken, which have the effect that a key (3) introduced into the opening (12) is removable from the opening only when a value token is inserted and the inserted value token is freed again only when the key (3) is introduced into the opening (12), characterised thereby, that arranged as receiving equipment for the value token at one side of the latching device (1) is a push button (2), which is pushable into this and has an exchangeable value token insert (21), that that end (31) of the key (3), which is to be introduced into the key-receiving opening (12) of the latching device (1), displays an S-shaped cross-section, that the key-receiving opening (12) is arranged at the upper side of the latching device (1) and provided with a first ring (11), which is rotatable into several settings and fixable there, that a second ring (32), which is likewise rotatable into several settings and fixable there, is provided at the key (3) and that the first and second ring are structured and arranged in such a manner that they together with the key end of S-shaped cross-section permit the introduction of a key (3) into an opening (12) of the latching device only for certain, mutually matched settings of the named rings (11, 32).

2. Equipment according to claim 1, characterised thereby, that the outside diameter of the second ring (32) provided at the key (3) is matched to the inside diameter of the first ring (11) arranged at the opening (12) of the latching device (1) and that oppositely disposed projections (110) project into the interior of the first ring (11) and correspond with recesses (320) arranged at the outer circumference of the second ring (32).

3. Equipment according to one of the claims 1 or 2, characterised thereby, that setting marks (33) are applied at predetermined angular spacings at that end face of the key (3), which lies within the second ring (32).

4. Equipment according to claim 1, characterised thereby, that that end (31) of the key (3), which is to be introduced into the key-receiving opening (12) of the latching device (1), displays an opening preferably formed as elongate hole (310).

## Revendications

1. Dispositif pour assurer la restitution correcte de caddies d'achat prêtés, muni d'un dispositif de verrouillage (1) fixé à chaque caddy d'achat, actionné par un jeton et présentant un orifice (12) pour recevoir une clé (3) fixée à chaque caddy d'achat par l'intermédiaire d'un moyen de liaison flexible, et dans lequel des précautions sont prises pour faire en sorte qu'une clé (3) engagée dans l'orifice (12) ne puisse être dégagée de cet orifice que lorsque le jeton est introduit, et que ce jeton introduit ne soit à nouveau libéré que lorsqu'une clé (3) est engagée dans l'orifice (12), caractérisé par le fait qu'un poussoir (2), muni d'une pièce remplaçable (21) d'insertion de jetons, est installé en tant que récepteur du jeton sur un côté du dispositif de verrouillage (1) dans lequel il peut être introduit par coulissement ; par le fait que l'extrémité (31) de la clé (3) devant être engagée dans l'orifice (12) récepteur de clés du dispositif de verrouillage (1) présente une section configurée en S ; par le fait que l'orifice (12) récepteur de clés est ménagé à la face supérieure du dispositif de verrouillage (1) et est pourvu d'un premier anneau (11) pouvant être amené par rotation à plusieurs positions dans lesquelles il peut être bloqué ; par le fait qu'il est prévu, sur la clé (3), un second anneau (32) pouvant également être amené par rotation à plusieurs positions dans lesquelles il peut être bloqué ; et par le fait que les premier et second anneaux sont conformés et disposés de façon que, en coopérant avec l'extrémité de la clé à section en S, ils n'autorisent l'engagement d'une clé (3) dans un orifice (12) du dispositif de verrouillage que lorsque les anneaux précités (11, 32) occupent des positions déterminées mutuellement harmonisées.

2. Dispositif selon la revendication 1, caractérisé par le fait que le diamètre externe du second anneau (32) prévu sur la clé (3) est adapté au diamètre interne du premier anneau (11) façonné sur l'orifice (12) du dispositif de verrouillage (1) ; et par le fait que des saillies opposées (110), auxquelles correspondent des encoches (320) creusées sur le pourtour externe du second anneau (32), s'engagent à l'intérieur du premier anneau (11).

3. Dispositif selon l'une des revendications 1 - ou 2, caractérisé par le fait que des repères d'ajustement (33) sont ménagés à des distances angulaires prédéterminées sur la face frontale de la clé (3) située à l'intérieur du second anneau (32).

4. Dispositif selon la revendication 1, caractérisé par le fait que l'extrémité (31) de la clé (3) devant être engagée dans l'orifice (12) récepteur de clés du dispositif de verrouillage (1) comporte une ouverture réalisée, de préférence, sous la forme d'un trou oblong (310).
